# EUROPÄISCHE PATENTSCHRIFT

(11) **EP 3 231 522 B1**
(45) Veröffentlichungstag und Bekanntmachung des Hinweises auf die Patenterteilung: **27.03.2019**
(21) Anmeldenummer: 16165233.4
(22) Anmeldetag: 14.04.2016
(51) Int. Cl.: B21B 37/48

(54) **ROBUSTE BANDZUGREGELUNG**
ROBUST STRIP TENSION CONTROL
CONTROLE ROBUSTE DE TENSION DE BANDE

(43) Veröffentlichungstag der Anmeldung: 18.10.2017
(73) Patentinhaber: Primetals Technologies Germany GmbH, 91052 Erlangen (DE)
(72) Erfinder: Kotzian, Daniel, 91052 Erlangen (DE); Grüss, Ansgar, 91007 Erlangen (DE); Maierhofer, Andreas, 91080 Marloffstein (DE)
(74) Vertreter: Metals@Linz

(56) Entgegenhaltungen:
- DE-A1- 2 618 901
- DE-B- 1 290 234
- GB-A- 1 501 627

## Beschreibung

Die vorliegende Erfindung geht aus von einem Zugregelverfahren für ein Metallband, das zunächst in einem vorderen Walzgerüst einer mehrgerüstigen Walzstraße und sodann in einem hinteren Walzgerüst der mehrgerüstigen Walzstraße gewalzt wird,
- wobei mittels eines zwischen dem vorderen Walzgerüst und dem hinteren Walzgerüst an das Metallband angestellten Schlingenhebers ein Bandzug erfasst wird, der zwischen dem vorderen Walzgerüst und dem hinteren Walzgerüst im Metallband herrscht,
- wobei der Bandzug einem ersten Zugregler zugeführt wird, der einen Anstellungszusatzsollwert ermittelt,
- wobei der Bandzug weiterhin einem zweiten Zugregler zugeführt wird, der einen Geschwindigkeitszusatzsollwert ermittelt,
- wobei der zweite Zugregler als Geschwindigkeitszusatzsollwert einen Wert kleiner als 0 ermittelt, wenn der Bandzug unterhalb einer unteren Bandzuggrenze liegt, als Geschwindigkeitszusatzsollwert einen Wert größer als 0 ermittelt, wenn der Bandzug oberhalb einer oberen Bandzuggrenze liegt, und den Geschwindigkeitszusatzsollwert auf den Wert 0 zurückführt, wenn der Bandzug zwischen der unteren und der oberen Bandzuggrenze liegt,
- wobei der Anstellungszusatzsollwert auf das hintere Walzgerüst wirkt, und der Geschwindigkeitszusatzsollwert mit positivem Vorzeichen auf das vordere Walzgerüst wirkt oder mit negativem Vorzeichen auf das hintere Walzgerüst wirkt.

Die vorliegende Erfindung geht weiterhin aus von einem Computerprogramm, das Maschinencode umfasst, der von einer Steuereinrichtung für eine Walzstraße abarbeitbar ist,
- wobei ein Metallband zunächst in einem vorderen Walzgerüst einer mehrgerüstigen Walzstraße und sodann in einem hinteren Walzgerüst der mehrgerüstigen Walzstraße gewalzt wird,
- wobei mittels eines zwischen dem vorderen Walzgerüst und dem hinteren Walzgerüst an das Metallband angestellten Schlingenhebers ein Bandzug erfasst wird, der zwischen dem vorderen Walzgerüst und dem hinteren Walzgerüst im Metallband herrscht,
- wobei die Abarbeitung des Maschinencodes durch die Steuereinrichtung bewirkt,
   -- dass die Steuereinrichtung den erfassten Bandzug entgegennimmt,
   -- dass die Steuereinrichtung einen ersten Zugregler implementiert, dem der Bandzug zugeführt wird und der einen Anstellungszusatzsollwert ermittelt,
   -- dass die Steuereinrichtung weiterhin einen zweiten Zugregler implementiert, dem der Bandzug zugeführt wird und der einen Geschwindigkeitszusatzsollwert ermittelt,
   -- dass die Steuereinrichtung den zweiten Zugregler derart implementiert, dass der zweite Zugregler als Geschwindigkeitszusatzsollwert einen Wert kleiner als 0 ermittelt, wenn der Bandzug unterhalb einer unteren Bandzuggrenze liegt, als Geschwindigkeitszusatzsollwert einen Wert größer als 0 ermittelt, wenn der Bandzug oberhalb einer oberen Bandzuggrenze liegt, und den Geschwindigkeitszusatzsollwert auf den Wert 0 zurückführt, wenn der Bandzug zwischen der unteren und der oberen Bandzuggrenze liegt und
   -- dass der Anstellungszusatzsollwert auf das hintere Walzgerüst wirkt und der Geschwindigkeitszusatzsollwert mit positivem Vorzeichen auf das vordere Walzgerüst wirkt oder mit negativem Vorzeichen auf das hintere Walzgerüst wirkt.

Die vorliegende Erfindung geht weiterhin aus von einer Steuereinrichtung für eine mehrgerüstige Walzstraße zum Walzen eines Metallbandes, wobei die Steuereinrichtung mit einem derartigen Computerprogramm programmiert ist.

Die vorliegende Erfindung geht weiterhin aus von einer mehrgerüstigen Walzstraße zum Walzen eines Metallbandes,
- wobei die Walzstraße ein vorderes und ein hinteres Walzgerüst aufweist, in denen das Metallband gewalzt wird,
- wobei die Walzstraße einen zwischen dem vorderen Walzgerüst und dem hinteren Walzgerüst angeordneten Schlingenheber aufweist, der an das Metallband angestellt wird und der einen Bandzug erfasst, der zwischen dem vorderen Walzgerüst und dem hinteren Walzgerüst im Metallband herrscht,
- wobei die Walzstraße eine derartige Steuereinrichtung aufweist, der der Bandzug zugeführt wird und die auf das hintere Walzgerüst wirkt.

Ein Zugregelverfahren und die zugehörige Walzstraße sind beispielsweise aus der US 3 977 223 A bekannt. Bei dem aus der US 3 977 223 A bekannten Zugregelverfahren werden aufgrund einer Positionsabweichung des Schlingenhebers ein Anstellungszusatzsollwert und ein Geschwindigkeitszusatzsollwert für das hintere Walzgerüst berechnet. Damit eine derartige Berechnung möglich ist, muss der Schlingenheber mit einem gewissen, vorbekannten Moment an das Metallband angedrückt werden. Es wird geprüft, ob die erfasste Position innerhalb einer vorab definierten Bandbreite liegt. Wenn dies der Fall ist, erfolgen keine Steuereingriffe. Sowohl der erste als auch der zweite Zugregler ermitteln daher als jeweiligen Zusatzsollwert den Wert 0. Erst wenn die erfasste Position die vordefinierte Bandbreite verlässt, ermitteln die beiden Zugregler als jeweiligen Zusatzsollwert einen von 0 verschiedenen Wert. In diesem Fall ermitteln jedoch beide Zugregler einen von 0 verschiedenen Wert. Die beiden Zugregler wirken daher gleichrangig.

Beim Fertigwalzen in einer Warmbandstraße sind enge Dickentoleranzen des warmgewalzten Metallbandes ein wichtiges Qualitätsmerkmal. Zur Einhaltung der Toleranzen ist einerseits ein guter mechanischer Zustand der Walzstraße erforderlich. Weiterhin ist auch ein gut ausgelegtes Automatisierungs- und Regelkonzept erforderlich.

Eine Fertigstraße besteht in der Regel aus fünf bis sieben Walzgerüsten. Jedes Walzgerüst weist eine Einrichtung zum Einstellen des Walzspaltes auf. Oftmals handelt es sich hierbei um eine hydraulische Anstellung. In manchen Fällen handelt es sich um eine mechanisch-elektrische Anstellung. Das jeweilige Walzgerüst bewirkt beim Walzen des Metallbandes eine Dickenreduzierung des Metallbandes. Zwischen den einzelnen Walzgerüsten ist in der Regel ein Schlingenheber angeordnet, der an das Metallband angestellt wird. Oftmals wird der Schlingenheber dazu verwendet, eine kurzzeitige Pufferung eines jeweiligen Abschnitts des Metallbandes vorzunehmen. Weiterhin kann der Schlingenheber als Sensor für den Bandzug eingesetzt werden.

Damit das gewalzte Metallband mit den geforderten Dickentoleranzen gewalzt werden kann, ist im Rahmen des Betriebs der Fertigstraße zunächst ein geeigneter Stichplan erforderlich. Weiterhin ist eine gut abgestimmte Basisautomatisierung erforderlich. Die Basisautomatisierung hat die Aufgabe, Dickenabweichungen, die am Ausgang der Fertigstraße auftreten, so weit wie möglich zu minimieren und den Walzprozess stabil zu halten.

Eine Instabilität des Walzprozesses kann beispielsweise aufgrund einer Störung wie beispielsweise einer Änderung der einlaufseitigen Dicke des Metallbandes auftreten. Eine weitere Störung, die zu einer Instabilität führen kann, ist beispielsweise eine Änderung der Härte des Metallbandes. Derartige Störungen ändern - bezogen auf ein jeweiliges Walzgerüst - die einlaufseitige und die ausgangsseitige Geschwindigkeit des Metallbandes und führen daher zu einer Änderung des Bandzuges. Je nach Richtung der Änderung kann der Bandzug so weit ansteigen, dass das Band reißt, oder so weit abfallen, dass sich zwischen aufeinanderfolgenden Walzgerüsten eine Bandschlinge bildet.

Die Störungen als solche sind in der Praxis unvermeidbar. Die Aufgabe der Basisautomatisierung ist es, durch Veränderung von einzelnen Prozessgrößen diese Störungen rechtzeitig zu kompensieren und dabei gleichzeitig die geforderte Auslaufdicke, mit der das Metallband aus der Fertigstraße ausläuft, aufrechtzuerhalten bzw. wieder einzustellen. Die Prozessgrößen, welche mittels der Basisautomatisierung verändert werden, sind beispielsweise die Geschwindigkeit der Walzen, die Position der Anstellung, die Position der Schlingenheber und andere mehr.

Das klassische Regelkonzept in der Basisautomatisierung einer Fertigstraße beim Warmwalzen nutzt den Schlingenheber und die Gerüstgeschwindigkeit, um Störungen, die sich auf die einlaufseitige und die auslaufseitige Bandgeschwindigkeit auswirken, zu kompensieren und damit die Fertigstraße zu stabilisieren. Bei diesem Regelkonzept wird der Schlingenheber über eine Bandzugregelung am Metallband gehalten, um den geforderten Bandzug einzustellen. Der Winkel oder - hierzu gleichwertig - die Position des Schlingenhebers werden dazu verwendet, um die Gerüstgeschwindigkeit anzupassen. Durch eine Anpassung der Gerüstgeschwindigkeit werden die Geschwindigkeitsänderungen des Metallbandes kompensiert und der geforderte Bandvorrat im Zwischengerüstbereich wieder eingestellt. Damit aufgrund von Geschwindigkeitsänderungen keine Zugschwankungen in anderen Zwischengerüstbereichen hervorgerufen werden, werden Geschwindigkeitsänderungen der Walzgerüste durch eine Rückwärtskaskade oder durch eine Vorwärtskaskade an die anderen Walzgerüste weitergegeben. Änderungen der einlaufseitigen Dicke des Metallbandes und Härteschwankungen des Metallbandes werden über die Kompensation der Gerüstauffederung (AGC = Automatic Gauge Control oder Automatic Gap Control) ausgeregelt.

Im Idealfall bleibt dadurch die ausgangsseitige Dicke des Metallbandes hinter dem jeweiligen Walzgerüst konstant. Verbleibende Dickenabweichungen am Auslauf der Fertigstraße werden über eine Dickenmonitorregelung durch Anpassung der Anstellungsposition und der Gerüstgeschwindigkeit ausgeregelt. Die Dickenmonitorregelung wirkt zumindest auf das letzte Walzgerüst der Walzstraße, oftmals auch auf das vorletzte Walzgerüst, in manchen Fällen auch noch weiter zurück.

Aus der EP 0 710 513 A1 ist eine Bandzugregelung mit einem elektrischen Schlingenheber bekannt, wobei die Gerüstgeschwindigkeiten angepasst werden. Weiterhin ist in der genannten EP-Schrift ein Verfahren beschrieben, mittels dessen die Steuersignale für die Walzengeschwindigkeit und das Schlingenheberdrehmoment derart ermittelt werden können, dass eine voneinander entkoppelte Regelung der Walzengeschwindigkeit und des Schlingenheberdrehmoments erfolgen kann.

Aus der US 5 718 138 A ist eine Bandzugregelung mit einem hydraulischen Schlingenheber bekannt, wobei eine Regelung der Schlingenheberposition in Verbindung mit einer AGC erfolgt. In der genannten US-Schrift ist weiterhin ein Verfahren beschrieben, mittels dessen die Steuersignale für den Schlingenheber und die AGC derart ermittelt werden können, dass eine voneinander entkoppelte Regelung erfolgen kann.

Beim Kaltwalzen wird in der Regel im Rahmen der Basisautomatisierung ein anderes Regelkonzept verwendet. Ein wesentlicher Unterschied besteht darin, dass der Bandzug über eine Anpassung der Anstellungsposition oder über eine Anpassung der Gerüstgeschwindigkeit mittels einer sogenannten ITC (= Interstand Tension Control) geregelt wird. Üblicherweise wird hierbei die Gerüstgeschwindigkeit nur beim Stillstand und bei sehr kleinen Geschwindigkeiten angepasst, in allen anderen Betriebszuständen die Anstellungsposition. Durch die Messung der Dicke und der Bandgeschwindigkeit vor und nach dem ersten Walzgerüst der Kaltwalzstraße kann mittels einer Massenflussregelung, einer Dickenvorsteuerung und einer Dickenregelung ein konstanter Massenfluss im ersten Walzgerüst eingestellt werden. Weiterhin werden die Kompensation der Gerüstauffederung (AGC) und die Schlingenregelung nicht verwendet.

Aus der EP 0 455 381 A1 ist eine Bandzugregelung in einer Kalt-Tandemstraße bekannt, bei der Abweichungen des Bandzuges aufgrund von fehlerhaften Geschwindigkeitsverhältnissen unterdrückt werden.

Die Aufgabe der vorliegenden Erfindung besteht darin, Möglichkeiten zu schaffen, mittels derer ein regelungstechnisches Konzept für die Basisautomatisierung realisiert wird, so dass trotz der vorhandenen Störeinflüsse die geforderten Dickentoleranzen gut eingehalten werden können und gleichzeitig der Walzprozess stabil bleibt.

Die Aufgabe wird durch ein Zugregelverfahren mit den Merkmalen des Anspruchs 1 gelöst. Vorteilhafte Ausgestaltungen des Zugregelverfahrens sind Gegenstand der abhängigen Ansprüche 2 bis 8.

Erfindungsgemäß wird ein Zugregelverfahren der eingangs genannten Art dadurch ausgestaltet,
- dass dem ersten Zugregler zusätzlich auch ein Sollzug zugeführt wird, der zwischen der unteren und der oberen Bandzuggrenze liegt,
- dass der erste Zugregler den Anstellungszusatzsollwert unter Verwendung einer Ermittlungsvorschrift anhand der Abweichung des Bandzuges vom Sollzug ermittelt und
- dass die Ermittlungsvorschrift als Anstellungszusatzsollwert einen von 0 verschiedenen Wert auch dann zulässt, wenn der Bandzug zwischen der unteren und der oberen Bandzuggrenze liegt.

Erfindungsgemäß wird der Bandzug also primär und vorrangig mittels des Anstellungszusatzsollwertes geregelt. Wenn jedoch trotz dieser Regelung der Bandzug das durch die untere und die obere Bandzuggrenze definierte zulässige Intervall verlässt, wird zusätzlich auch auf die Geschwindigkeit, mit der das vordere oder das hintere Walzgerüst betrieben wird, Einfluss genommen. Der erste und der zweite Zugregler können nach Bedarf ausgebildet sein. Vorzugsweise handelt es sich um Regler mit einem Integralverhalten, beispielsweise um (reine) I-Regler, PI-Regler oder PID-Regler.

Es ist möglich, dass der Anstellungszusatzsollwert ein Walzkraftzusatzsollwert ist. In diesem Fall wird das hintere Walzgerüst walzkraftgeregelt betrieben. Alternativ ist es möglich, dass der Anstellungszusatzsollwert ein Walzspaltzusatzsollwert ist. In diesem Fall wird das hintere Walzgerüst walzspaltgeregelt betrieben. Beide Ausgestaltungen führen zu guten Ergebnissen.

Im Falle der Walzspaltregelung ist vorzugsweise vorgesehen, dass dem ersten Zugregler ein unterer und ein oberer Anstellungsgrenzwert zugeführt werden und dass der erste Zugregler den ausgegebenen Anstellungszusatzsollwert nach unten auf den unteren und nach oben auf den oberen Anstellungsgrenzwert begrenzt. Weiterhin werden in diesem Fall der untere und der obere Anstellungsgrenzwert von einem unteren und einem oberen Grenzwertermittler in Abhängigkeit einer Walzkraft, mit der das Metallband in dem hinteren Walzgerüst gewalzt wird, und dem Anstellungszusatzsollwert dynamisch ermittelt und dem ersten Zugregler vorgegeben. Dadurch ist eine dynamische Anpassung in Abhängigkeit von dem Betriebszustand des hinteren Walzgerüsts möglich.

Insbesondere ist es möglich, dass der untere Grenzwertermittler den unteren Anstellungsgrenzwert anhebt, solange die Walzkraft, mit der das Metallband in dem hinteren Walzgerüst gewalzt wird, einen oberen Walzkraftgrenzwert überschreitet, und anderenfalls den unteren Anstellungsgrenzwert in einem vorbestimmten Abstand vom Anstellungszusatzsollwert hält und dass der obere Grenzwertermittler den oberen Anstellungsgrenzwert absenkt, solange die Walzkraft, mit der das Metallband in dem hinteren Walzgerüst gewalzt wird, einen unteren Walzkraftgrenzwert unterschreitet, und anderenfalls den oberen Anstellungsgrenzwert in einem vorbestimmten Abstand vom Anstellungszusatzsollwert hält. Dadurch kann erreicht werden, dass das hintere Walzgerüst stets innerhalb eines zulässigen Walzkraftbereichs betrieben wird. Die beiden Grenzwertermittler weisen somit vorzugsweise ein Integralverhalten auf.

Falls der zweite Zugregler einen von 0 verschiedenen Geschwindigkeitszusatzsollwert ermittelt, falls also der Bandzug die untere Bandzuggrenze unterschreitet oder die obere Bandzuggrenze überschreitet, bestimmt der zweite Zugregler den Geschwindigkeitszusatzsollwert vorzugsweise derart, dass der Bandzug auf die untere bzw. obere Bandzuggrenze eingestellt wird.

Vorzugsweise ist vorgesehen, dass der Schlingenheber mittels eines Positionsreglers auf einer definierten Position gehalten wird. Dadurch wird erreicht, dass Schwankungen des Bandzuges sich nicht auf die Stellung des Schlingenhebers auswirken. Ein negativer Einfluss auf die Stabilität des Walzprozesses wird dadurch vermieden.

Es ist möglich, dass das Metallband in dem vorderen Walzgerüst und dem hinteren Walzgerüst kaltgewalzt wird. Vorzugsweise wird das Metallband in dem vorderen Walzgerüst und dem hinteren Walzgerüst jedoch warmgewalzt.

Die Aufgabe wird weiterhin durch ein Computerprogramm mit den Merkmalen des Anspruchs 9 gelöst. Vorteilhafte Ausgestaltungen des Computerprogramms sind Gegenstand der abhängigen Ansprüche 10 bis 16.

Erfindungsgemäß ist ein Computerprogramm der eingangs genannten Art derart ausgestaltet, dass die Abarbeitung des Maschinencodes durch die Steuereinrichtung bewirkt, dass der erste Zugregler den Anstellungszusatzsollwert unter Verwendung einer Ermittlungsvorschrift anhand der Abweichung des Bandzuges von einem Sollzug ermittelt, der zwischen der unteren und der oberen Bandzuggrenze liegt, und dass die Ermittlungsvorschrift als Anstellungszusatzsollwert einen von 0 verschiedenen Wert auch dann zulässt, wenn der Bandzug zwischen der unteren und der oberen Bandzuggrenze liegt.

Die vorteilhaften Ausgestaltungen des Computerprogramms korrespondieren mit denen des Zugregelverfahrens.

Die Aufgabe wird weiterhin durch eine Steuereinrichtung mit den Merkmalen des Anspruchs 17 gelöst. Erfindungsgemäß ist die Steuereinrichtung dadurch ausgestaltet, dass sie mit einem erfindungsgemäßen Computerprogramm programmiert ist.

Die Aufgabe wird weiterhin durch eine mehrgerüstige Walzstraße zum Walzen eines Metallbandes mit den Merkmalen des Anspruchs 18 gelöst. Erfindungsgemäß ist bei einer mehrgerüstigen Walzstraße der eingangs genannten Art die Steuereinrichtung erfindungsgemäß ausgebildet.

Weitere Vorteile und Einzelheiten ergeben sich aus der nachfolgenden Beschreibung von Ausführungsbeispielen in Verbindung mit den Zeichnungen. Es zeigen in schematischer Prinzipdarstellung:
- FIG 1: eine mehrgerüstige Walzstraße,
- FIG 2: ein vorderes und ein hinteres Walzgerüst und einen zwischen diesen beiden Walzgerüsten angeordneten Schlingenheber sowie eine Regeleinrichtung,
- FIG 3: Stellgrößen als Funktion des Bandzuges und
- FIG 4: eine Ausgestaltung eines Teils der Regeleinrichtung von FIG 3.

Gemäß FIG 1 soll mittels einer Walzstraße ein Metallband 1 gewalzt werden. Das Metallband 1 kann beispielsweise aus Stahl oder Aluminium bestehen. Alternativ kann es aus einem anderen Metall bestehen. Zum Walzen des Metallbandes 1 weist die Walzstraße mehrere Walzgerüste 2 auf. In der Regel liegt die Anzahl an Walzgerüsten 2 zwischen drei und acht, insbesondere zwischen vier und sieben, beispielsweise bei fünf oder sechs. Die Walzgerüste 2 weisen in der Regel Arbeitswalzen und Stützwalzen auf, sind also als Quartogerüste ausgebildet. In manchen Fällen weisen die Walzgerüste 2 zusätzlich zu den Arbeitswalzen und den Stützwalzen auch Zwischenwalzen auf, sind also als Sextogerüste ausgebildet. In FIG 1 (und auch in FIG 2) sind nur die Arbeitswalzen dargestellt.

Das Metallband 1 durchläuft die Walzgerüste 2 der Walzstraße sequenziell nacheinander. Es durchläuft die Walzstraße somit in einer Transportrichtung x. In den Walzgerüsten 2 wird das Metallband 1 gewalzt. Die Dicke des Metallbandes 1 wird also nach und nach immer weiter reduziert. Zwischen je zwei aufeinanderfolgenden Walzgerüsten 2 ist jeweils ein Schlingenheber 3 angeordnet, der an das Metallband 1 angestellt ist. Das Metallband 1 kann beispielsweise mit einer Temperatur T in das erste Walzgerüst 2 der Walzstraße einlaufen, die zwischen 850 °C und 1100 °C liegt. In diesem Fall wird das Metallband 1 in den Walzgerüsten 2 warmgewalzt. Prinzipiell ist es jedoch auch möglich, dass das Metallband 1 in den Walzgerüsten 2 kaltgewalzt wird.

Die Walzstraße wird von einer Steuereinrichtung 4 gesteuert. Die Steuereinrichtung 4 ist mit einem Computerprogramm 5 programmiert. Das Computerprogramm 5 umfasst Maschinencode 6. Der Maschinencode 6 ist von der Steuereinrichtung 4 abarbeitbar. Aufgrund der Abarbeitung des Maschinencodes 6 durch die Steuereinrichtung 4 führt die Steuereinrichtung 4 ein Zugregelverfahren aus, das nachstehend näher erläutert wird.

Das Zugregelverfahren bezieht sich jeweils auf einen Abschnitt des Metallbandes 1, der sich zwischen zwei unmittelbar aufeinanderfolgenden Walzgerüsten 2 befindet. FIG 2 zeigt einen derartigen Abschnitt des Metallbandes 1, die beiden beteiligten Walzgerüste 2 und den Schlingenheber 3 zwischen diesen beiden Walzgerüsten 2. In Verbindung mit diesen beiden Walzgerüsten 2 und dem Schlingenheber 3 zwischen diesen beiden Walzgerüsten 2 wird die vorliegende Erfindung nachstehend erläutert. Das von dem Metallband 1 zuerst durchlaufene Walzgerüst 2 wird nachfolgend als vorderes Walzgerüst bezeichnet und mit dem Bezugszeichen 2a versehen. Das von dem Metallband 1 danach durchlaufene Walzgerüst 2 wird nachfolgend als hinteres Walzgerüst bezeichnet und mit dem Bezugszeichen 2b versehen. Der Schlingenheber 3 wird schlichtweg als Schlingenheber 3 bezeichnet. Es ist jedoch stets der Schlingenheber 3 zwischen dem vorderen Walzgerüst 2a und dem hinteren Walzgerüst 2b gemeint.

Der Schlingenheber 3 ist, wie bereits erwähnt, an das Metallband 1 angestellt. Beispielsweise kann die Steuereinrichtung 4 aufgrund der Abarbeitung des Maschinencodes 6 einen Positionsregler 7 implementieren, mittels dessen der Schlingenheber 3 an das Metallband 1 angestellt wird. In diesem Fall wird dem Positionsregler 7 ein entsprechender Positionssollwert p* zugeführt. Der Positionssollwert p* ist in der Regel konstant. Der Positionssollwert p* kann beispielsweise innerhalb der Steuereinrichtung 4 generiert werden. Alternativ kann er der Steuereinrichtung 4 von außen vorgegeben werden.

Dem Positionsregler 7 wird weiterhin ein entsprechender Positionsistwert p zugeführt. In Abhängigkeit von der Regelabweichung - also der Differenz von Positionssollwert p* und Positionsistwert p - ermittelt der Positionsregler 7 dann ein Steuersignal S für ein Stellglied 3' (beispielsweise eine Hydraulikzylindereinheit), mittels dessen die Position des Schlingenhebers 3, soweit erforderlich, nachgeführt wird. Im Ergebnis wird somit der Schlingenheber 3 mittels des Positionsreglers 7 auf einer definierten Position - nämlich dem Positionssollwert p* - gehalten. Der Positionsregler 7 kann nach Bedarf ausgebildet sein. Vorzugsweise ist der Positionsregler 7 als Regler mit einem Integralanteil ausgebildet, beispielsweise als PI-Regler.

Mittels des Schlingenhebers 3 wird weiterhin ein Bandzug Z erfasst, der zwischen dem vorderen Walzgerüst 2a und dem hinteren Walzgerüst 2b im Metallband 1 herrscht. Beispielsweise kann ein von dem Stellglied 3' auf den Schlingenheber 3 ausgeübtes Moment bzw. eine korrespondierende Kraft erfasst werden und daraus in Verbindung mit dem Positionsistwert p und geometrischen Beziehungen der Walzgerüste 2a, 2b und des Schlingenhebers 3 zueinander der Bandzug Z ermittelt werden. Vorzugsweise weist der Schlingenheber 3 jedoch eine Lastmessdose auf, mittels derer direkt die Kraft erfasst wird, mit der die Schlingenheberrolle auf den Schlingenheber 3 gedrückt wird. Dadurch ist eine genauere Ermittlung des Bandzuges Z möglich.

Der erfasste Bandzug Z wird der Steuereinrichtung 4 zugeführt und von der Steuereinrichtung 4 entgegengenommen. Die Steuereinrichtung 4 implementiert unter Abarbeitung des Maschinencodes 6 einen ersten Zugregler 8 und einen zweiten Zugregler 9. Der Bandzug Z wird dem ersten Zugregler 8 und dem zweiten Zugregler 9 zugeführt.

Der erste Zugregler 8 ermittelt unter Verwendung einer Ermittlungsvorschrift einen Anstellungszusatzsollwert δs*. Der Anstellungszusatzsollwert δs* kann insbesondere ein Walzspaltzusatzsollwert δs* sein. Der Anstellungszusatzsollwert δs* wird in diesem Fall auf einen als Walzspaltsollwert s* gegebenen Anstellungssollwert s* aufgeschaltet. Der zweite Zugregler 9 ermittelt einen Geschwindigkeitszusatzsollwert δv*. Der Geschwindigkeitszusatzsollwert δv* wird auf einen Geschwindigkeitssollwert v* aufgeschaltet. Der Anstellungszusatzsollwert δs* wirkt auf das hintere Walzgerüst 2b. Insbesondere wirkt der Anstellungszusatzsollwert δs* auf die Anstellung des hinteren Walzgerüsts 2b. Der Geschwindigkeitszusatzsollwert δv* kann auf Antriebe wirken, mittels derer die Walzen des hinteren Walzgerüsts 2b rotiert werden. In diesem Fall wirkt auch der Geschwindigkeitszusatzsollwert δv* entsprechend der Darstellung in FIG 2 auf das hintere Walzgerüst 2b. Alternativ könnte der Geschwindigkeitszusatzsollwert δv* auf das vordere Walzgerüst 2a wirken.

Dem zweiten Zugregler 9 werden zusätzlich zum Bandzug Z eine untere Bandzuggrenze Z1 und eine obere Bandzuggrenze Z2 zugeführt. Die obere Bandzuggrenze Z2 ist größer als die untere Bandzuggrenze Z1. Wenn und solange der Bandzug Z zwischen der unteren und der oberen Bandzuggrenze Z1, Z2 liegt, weist der vom zweiten Zugregler 9 ermittelte Geschwindigkeitszusatzsollwert δv* entsprechend der Darstellung in FIG 3 den Wert 0 auf. Wenn und solange der Bandzug Z hingegen oberhalb der oberen Bandzuggrenze Z2 liegt, ermittelt der zweite Zugregler 9 als Geschwindigkeitszusatzsollwert δv* einen Wert größer als 0. Wenn und solange umgekehrt der Bandzug Z unterhalb der unteren Bandzuggrenze Z1 liegt, ermittelt der zweite Zugregler 9 als Geschwindigkeitszusatzsollwert δv* einen Wert kleiner als 0. Der zweite Zugregler 9 kann den Geschwindigkeitszusatzsollwert δv* insbesondere derart ermitteln, dass der Bandzug Z in dem Fall, dass er die untere Bandzuggrenze Z1 unterschreitet, auf die untere Bandzuggrenze Z1 eingestellt wird und umgekehrt in dem Fall, dass er die obere Bandzuggrenze Z2 überschreitet, auf die obere Bandzuggrenze Z2 eingestellt wird. Wenn der Bandzug Z nach dem Überschreiten der oberen Bandzuggrenze Z2 oder nach dem Unterschreiten der unteren Bandzuggrenze Z1 wieder einen Wert zwischen der unteren und der oberen Bandzuggrenze Z1, Z2 annimmt, führt der zweite Zugregler 9 den Geschwindigkeitszusatzsollwert δv* wieder auf den Wert 0 zurück. Der zweite Zugregler 9 ist vorzugsweise als Regler mit einem Integralanteil ausgebildet, beispielsweise als PI-Regler.

Falls der vom zweiten Zugregler 9 ermittelte Geschwindigkeitszusatzsollwert δv* auf das hintere Walzgerüst 2b wirkt, wird der Geschwindigkeitszusatzsollwert δv* entsprechend der Darstellung in FIG 2 mit negativem Vorzeichen auf einen Geschwindigkeitssollwert v* für das hintere Walzgerüst 2b aufaddiert. Anderenfalls, wenn also der Geschwindigkeitszusatzsollwert δv* auf das vordere Walzgerüst 2a wirkt, wird der Geschwindigkeitszusatzsollwert δv* mit positivem Vorzeichen auf einen Geschwindigkeitssollwert für das vordere Walzgerüst 2a aufaddiert.

Dem ersten Zugregler 8 wird zusätzlich zum Bandzug Z ein Sollzug Z* zugeführt. Der Sollzug Z* liegt zwischen der unteren und der oberen Bandzuggrenze Z1, Z2. Insbesondere kann der Sollzug Z* in etwa oder sogar genau in der Mitte zwischen der unteren und der oberen Bandzuggrenze Z1, Z2 liegen. In der Regel gilt die Beziehung Z* = kZ1 + (1-k)Z2, wobei der Faktor k in der Regel zwischen 0,4 und 0,6 liegt, vorzugsweise sogar zwischen 0,45 und 0,55. Der erste Zugregler 8 ermittelt den Anstellungszusatzsollwert δs* anhand der Abweichung des Bandzuges Z vom Sollzug Z*. Im Unterschied zur Ermittlungsvorschrift des zweiten Zugreglers 9 lässt die Ermittlungsvorschrift für den ersten Zugregler 8 als Anstellungszusatzsollwert δs* einen von 0 verschiedenen Wert jedoch auch dann zu, wenn der Bandzug Z zwischen der unteren und der oberen Bandzuggrenze Z1, Z2 liegt. Der jeweils momentan ermittelte Anstellungszusatzsollwert δs* kann zwar im Einzelfall kurzzeitig den Wert 0 aufweisen. Dies ist in diesem Fall jedoch durch die konkreten Werte für den Bandzug Z und den Sollzug Z* und eventuell deren vorheriger Werteverläufe bewirkt, nicht aber durch die Tatsache, dass der Bandzug Z zwischen der unteren und der oberen Bandzuggrenze Z1, Z2 liegt.

Die Ermittlungsvorschrift kann beispielsweise derart sein, dass der erste Zugregler 8 als Regler mit einem Integralanteil ausgebildet ist, beispielsweise als PI-Regler. Wenn in einem derartigen Fall der momentane Integralanteil positiv ist und der momentane Proportionalanteil negativ ist, können sich für einen kurzen Zeitpunkt der Integralanteil und der Proportionalanteil gegenseitig kompensieren. Wenn die Abweichung des Bandzuges Z vom Sollzug Z* jedoch für längere Zeit von 0 verschieden ist, muss zwangsweise zu irgendeinem Zeitpunkt der ermittelte Anstellungszusatzsollwert δs* einen von 0 verschiedenen Wert annehmen. Dies gilt auch dann, wenn der Bandzug Z sich während des gesamten Zeitraums nur zwischen der unteren und der oberen Bandzuggrenze Z1, Z2 bewegt. Ähnliche Sachverhalte ergeben sich bei anderen Ausgestaltungen des ersten Zugreglers 8, beispielsweise als PID-Regler oder als I-Regler und auch bei einer Ausgestaltung als reiner P-Regler.

Soweit bisher erläutert, ist der Anstellungszusatzsollwert δs* ein Walzspaltzusatzsollwert. In diesem Fall wirkt der Anstellungszusatzsollwert δs* direkt und unmittelbar auf die Anstellung des hinteren Walzgerüsts 2b. Alternativ ist es jedoch möglich, dass der Anstellungszusatzsollwert δF* ein Walzkraftzusatzsollwert δF* ist. In diesem Fall wird der Anstellungszusatzsollwert δF* auf einen als Sollwalzkraft F* gegebenen Anstellungssollwert F* aufgeschaltet und wirkt indirekt - nämlich über die Walzkraft F - auf die Anstellung des hinteren Walzgerüsts 2b. Diese Ausgestaltung ist in FIG 2 gestrichelt dargestellt. Auch in diesem Fall ist der erste Zugregler 8 vorzugsweise als Regler mit einem Integralanteil ausgebildet, beispielsweise als PI-Regler. Die übrigen Ausführungen zur Wirkungsweise des ersten Zugreglers 8 gelten auch für diesen Fall.

Es ist entsprechend der Darstellung in FIG 2 sogar möglich, dass der erste Zugregler 8 doppelt vorhanden ist, nämlich einmal als erster Zugregler 8 zur Ermittlung des Walzspaltzusatzsollwertes δs* und einmal als erster Zugregler 8 zur Ermittlung des Walzkraftzusatzsollwertes δF*. In diesem Fall wird mittels eines Auswahlsignals A entschieden, ob der eine oder der andere erste Zugregler 8 aktiv ist. Auch dies ist in FIG 2 gestrichelt dargestellt. Das Auswahlsignal A kann der Steuereinrichtung 4 beispielsweise im Rahmen einer Parametrierung vor der Inbetriebnahme vorgegeben werden. Es ist sogar möglich, während des Betriebs der Walzstraße das Auswahlsignal A umzuschalten. Es ist also möglich, das in FIG 2 dargestellte Walzgerüst 2b zeitweise walzspaltgeregelt und zeitweise walzkraftgeregelt zu betreiben und je nach momentaner Betriebsart den entsprechenden Anstellungszusatzsollwert δs*, δF* zu ermitteln und auf den entsprechenden Anstellungssollwert s*, F* aufzuschalten.

FIG 4 zeigt eine mögliche Abwandlung des ersten Zugreglers 8. Die Ausführungen zu FIG 4 beziehen sich hierbei auf den Fall, dass der erste Zugregler 8 zur Ermittlung des Walzspaltzusatzsollwertes δs* ausgebildet ist.

Gemäß FIG 4 werden dem ersten Zugregler 8 ein unterer und ein oberer Anstellungsgrenzwert δs1*, δs2* zugeführt. In diesem Fall begrenzt der erste Zugregler 8 den ausgegebenen Anstellungszusatzsollwert δs* nach unten auf den unteren und nach oben auf den oberen Anstellungsgrenzwert δs1*, δs2*. Der untere und der obere Anstellungsgrenzwert δs1*, δs2* können beispielsweise entsprechend der Darstellung in FIG 4 von einem unteren und einem oberen Grenzwertermittler 10, 11 in Abhängigkeit einer Walzkraft F, mit der das Metallband 1 in dem hinteren Walzgerüst 2b gewalzt wird, und dem Anstellungszusatzsollwert δs* dynamisch ermittelt werden. Die Anstellungsgrenzwerte δs1*, δs2* werden dem ersten Zugregler 8 von den beiden Grenzwertermittlern 10, 11 vorgegeben.

Insbesondere ist es entsprechend der Darstellung in FIG 4 möglich, dass der obere Grenzwertermittler 11 prüft, ob die Walzkraft F, mit der das Metallband 1 in dem hinteren Walzgerüst 2b gewalzt wird, einen unteren Walzkraftgrenzwert F1 unterschreitet. Wenn dies der Fall ist, verringert der obere Grenzwertermittler 11 - ausgehend vom zuletzt gültigen Wert für den oberen Anstellungsgrenzwert δs2* - den oberen Anstellungsgrenzwert δs2* um einen bestimmten Betrag Δ2. Der Betrag Δ2 kann alternativ konstant sein oder von dem Ausmaß abhängen, um das die Walzkraft F den unteren Walzkraftgrenzwert F1 unterschreitet. Anderenfalls setzt der obere Grenzwertermittler 11 den oberen Anstellungsgrenzwert δs2* derart fest, dass er einen vorbestimmten Abstand Δ2' vom momentan gültigen Wert des Anstellungszusatzsollwertes δs* aufweist.

In analoger Weise ist es entsprechend der Darstellung in FIG 4 möglich, dass der untere Grenzwertermittler 10 prüft, ob die Walzkraft F, mit der das Metallband 1 in dem hinteren Walzgerüst 2b gewalzt wird, einen oberen Walzkraftgrenzwert F2 überschreitet. Wenn dies der Fall ist, erhöht der untere Grenzwertermittler 10 - ausgehend vom zuletzt gültigen Wert für den unteren Anstellungsgrenzwert δs1* - den unteren Anstellungsgrenzwert δs1* um einen bestimmten Betrag Δ1. Der Betrag Δ1 kann alternativ konstant sein oder von dem Ausmaß abhängen, um das die Walzkraft F den oberen Walzkraftgrenzwert F2 überschreitet. Anderenfalls setzt der untere Grenzwertermittler 10 den unteren Anstellungsgrenzwert δs1* derart fest, dass er einen vorbestimmten Abstand Δ1' vom momentan gültigen Wert des Anstellungszusatzsollwertes δs* aufweist. Der Abstand Δ1' kann, nicht aber muss derselbe Abstand Δ2' sein, der vom oberen Grenzwertermittler 11 eingestellt wird, wenn die Walzkraft F den unteren Walzkraftgrenzwert F1 nicht unterschreitet.

Das Verringern des oberen Anstellungsgrenzwertes δs2* kann so weit gehen, dass der obere Anstellungsgrenzwert δs2* kleiner als der (eigentliche) Anstellungszusatzsollwert δs* wird. In diesem Fall wirkt die Begrenzung durch den oberen Anstellungsgrenzwert δs2*. Der erste Zugregler 8 ist daher nicht mehr in der Lage, die Abweichung des Bandzuges Z vom Sollzug Z* auszugleichen. Dies führt dazu, dass die Abweichung des Bandzuges Z vom Sollzug Z* immer größer wird, bis eine der Bandzuggrenzen Z1, Z2 verletzt wird. In diesem Fall greift dann der zweite Zugregler 9 korrigierend ein. Analoge Ausführungen gelten für den Fall, dass der untere Anstellungsgrenzwert δs1* immer weiter erhöht wird.

Die vorliegende Erfindung weist viele Vorteile auf. So werden auch unter ungünstigen Bedingungen (beispielsweise Überlast oder Unterlast des hinteren Walzgerüsts 2b) die Walzkraft- und Bandzuggrenzen zuverlässig eingehalten. Der Walzprozess wird stabilisiert. Dies gilt insbesondere im Vergleich mit einer ITC. Mittels des erfindungsgemäßen Zugregelverfahrens lässt sich beispielsweie sogar ein Metallband 1 mit einer Dicke von 1 mm und weniger im Rahmen eines Endlos-Gießwalzverfahrens stabil und zuverlässig walzen. Gleiches gilt für eine konventionelle Fertigstraße (HSM = hot strip mill). Weiterhin kann der hydraulische Antrieb des Schlingenhebers 3 vereinfacht werden. Dies führt zu einer Kostenreduzierung.

Ein weiterer Vorteil ist, dass weder eine AGC noch eine Schlingenregelung benötigt werden. Es wird lediglich vorausgesetzt, dass der Schlingenheber 3 sich während der Zugregelung nicht bewegt. Dies kann jedoch durch den Positionsregler 7 ohne weiteres gewährleistet werden. Übergeordnet wird zwar zur Kompensation von Dickenabweichungen am Auslauf der Walzstraße eine Dickenregelung benötigt. Die Dickenregelung ist jedoch auch im Stand der Technik erforderlich und entspricht auch der Ausgestaltung des Standes der Technik.

Durch die erfindungsgemäße Regelung des Bandzuges Z werden weiterhin die Probleme vermieden, die bei einer AGC auftreten. Denn bei einer Regelung mit AGC muss die Gerüstauffederung sehr genau bekannt sein, um gute Ergebnisse zu erzielen. Problematisch ist hierbei, dass durch eine zu geringe Modellierung der Gerüstauffederung die AGC überkompensiert ist und dies dann zu einem instabilen Walzprozess führt. Bei der vorliegenden Erfindung hingegen wird die AGC weder benötigt noch verwendet, und auch die Gerüstauffederung wird für eine gute Kompensation nicht benötigt.

Ein weiterer Vorteil besteht darin, dass eine aufwändige Entkopplung einer Bandzug- und Schlingenregelung nicht erforderlich ist, da die Bandzugregelung ein anderes Stellglied hat als im Stand der Technik üblich und die Schlingenregelung nicht benötigt wird.

Die obige Beschreibung dient ausschließlich der Erläuterung der vorliegenden Erfindung. Der Schutzumfang der vorliegenden Erfindung soll hingegen ausschließlich durch die beigefügten Ansprüche bestimmt sein.

### Bezugszeichenliste

- 1: Metallband
- 2, 2a, 2b: Walzgerüste
- 3: Schlingenheber
- 3': Stellglied
- 4: Steuereinrichtung
- 5: Computerprogramm
- 6: Maschinencode
- 7: Positionsregler
- 8, 9: Zugregler
- 10, 11: Grenzwertermittler

- A: Auswahlsignal
- F: Walzkraft
- F*, s*: Anstellungssollwerte
- F1, F2: Walzkraftgrenzwerte
- k: Faktor
- p, p*: Positionswerte
- S: Steuersignal
- T: Temperatur
- v*: Geschwindigkeitssollwert
- x: Transportrichtung
- Z: Bandzug
- Z1, Z2: Bandzuggrenzen
- Z*: Sollzug

- δ: Änderungswert
- δ1, δ2: Schranken
- δs*, δF*: Anstellungszusatzsollwert
- δs1*, δs2*: Anstellungsgrenzwerte
- δv*: Geschwindigkeitszusatzsollwert
- Δ1, Δ2: Beträge
- Δ1', Δ2': Abstände

## Patentansprüche

1. Zugregelverfahren für ein Metallband (1), das zunächst in einem vorderen Walzgerüst (2a) einer mehrgerüstigen Walzstraße und sodann in einem hinteren Walzgerüst (2b) der mehrgerüstigen Walzstraße gewalzt wird,
- wobei mittels eines zwischen dem vorderen Walzgerüst (2a) und dem hinteren Walzgerüst (2b) an das Metallband (1) angestellten Schlingenhebers (3) ein Bandzug (Z) erfasst wird, der zwischen dem vorderen Walzgerüst (2a) und dem hinteren Walzgerüst (2b) im Metallband (1) herrscht,
- wobei der Bandzug (Z) einem ersten Zugregler (8) zugeführt wird, der einen Anstellungszusatzsollwert (δs*, δF*) ermittelt,
- wobei der Bandzug (Z) weiterhin einem zweiten Zugregler (9) zugeführt wird, der einen Geschwindigkeitszusatzsollwert (δv*) ermittelt,
- wobei der zweite Zugregler (9) als Geschwindigkeitszusatzsollwert (δv*) einen Wert größer als 0 ermittelt, wenn der Bandzug (Z) oberhalb einer oberen Bandzuggrenze (Z2) liegt, als Geschwindigkeitszusatzsollwert (δv*) einen Wert kleiner als 0 ermittelt, wenn der Bandzug (Z) unterhalb einer unteren Bandzuggrenze (Z1) liegt, und den Geschwindigkeitszusatzsollwert (δv*) auf den Wert 0 zurückführt, wenn der Bandzug (Z) zwischen der unteren und der oberen Bandzuggrenze (Z1, Z2) liegt,
- wobei der Anstellungszusatzsollwert (δs*, δF*) auf das hintere Walzgerüst (2b) wirkt, und der Geschwindigkeitszusatzsollwert (δv*) mit positivem Vorzeichen auf das vordere Walzgerüst (2a) wirkt oder mit negativem Vorzeichen auf das hintere Walzgerüst (2b) wirkt,
**dadurch gekennzeichnet,**
- **dass** dem ersten Zugregler (8) zusätzlich auch ein Sollzug (Z*) zugeführt wird, der zwischen der unteren und der oberen Bandzuggrenze (Z1, Z2) liegt,
- **dass** der erste Zugregler (8) den Anstellungszusatzsollwert (δs*, δF*) unter Verwendung einer Ermittlungsvorschrift anhand der Abweichung des Bandzuges (Z) vom Sollzug (Z*) ermittelt und
- **dass** die Ermittlungsvorschrift als Anstellungszusatzsollwert (δs*, δF*) einen von 0 verschiedenen Wert auch dann zulässt, wenn der Bandzug (Z) zwischen der unteren und der oberen Bandzuggrenze (Z1, Z2) liegt.

2. Zugregelverfahren nach Anspruch 1,
**dadurch gekennzeichnet,**
**dass** der Anstellungszusatzsollwert (δF*) ein Walzkraftzusatzsollwert (δF*) ist.

3. Zugregelverfahren nach Anspruch 1,
**dadurch gekennzeichnet,**
**dass** der Anstellungszusatzsollwert (δs*) ein Walzspaltzusatzsollwert (δs*) ist.

4. Zugregelverfahren nach Anspruch 3,
**dadurch gekennzeichnet,**
**dass** dem ersten Zugregler (8) ein unterer und ein oberer Anstellungsgrenzwert (δs1*, δs2*) zugeführt werden, dass der erste Zugregler (8) den ausgegebenen Anstellungszusatzsollwert (δs*) nach unten auf den unteren und nach oben auf den oberen Anstellungsgrenzwert (δs1*, δs2*) begrenzt und dass der untere und der obere Anstellungsgrenzwert (δs1*, δs2*) von einem unteren und einem oberen Grenzwertermittler (10, 11) in Abhängigkeit einer Walzkraft (F), mit der das Metallband (1) in dem hinteren Walzgerüst (2b) gewalzt wird, und dem Anstellungszusatzsollwert (δs*) dynamisch ermittelt und dem ersten Zugregler (8) vorgegeben werden.

5. Zugregelverfahren nach Anspruch 4,
**dadurch gekennzeichnet,**
**dass** der untere Grenzwertermittler (10) den unteren Anstellungsgrenzwert (δs1*) anhebt, wenn die Walzkraft (F), mit der das Metallband (1) in dem hinteren Walzgerüst (2b) gewalzt wird, einen oberen Walzkraftgrenzwert (F2) überschreitet, und anderenfalls einen Abstand des unteren Anstellungsgrenzwertes (δs1*) vom Anstellungszusatzsollwert (δs*) auf einen vorbestimmten Wert (Δ1') einstellt und dass der obere Grenzwertermittler (11) den oberen Anstellungsgrenzwert (δs2*) absenkt, wenn die Walzkraft (F), mit der das Metallband (1) in dem hinteren Walzgerüst (2b) gewalzt wird, einen unteren Walzkraftgrenzwert (F1) unterschreitet, und anderenfalls einen Abstand des oberen Anstellungsgrenzwertes (δs2*) vom Anstellungszusatzsollwert (δs*) auf einen vorbestimmten Wert (Δ2') einstellt.

6. Zugregelverfahren nach einem der obigen Ansprüche,
**dadurch gekennzeichnet,**
**dass** der zweite Zugregler (9) in dem Fall, dass der Bandzug (Z) die untere Bandzuggrenze (Z1) unterschreitet oder die obere Bandzuggrenze (Z2) überschreitet, den Geschwindigkeitszusatzsollwert (δv*) derart bestimmt, dass der Bandzug (Z) auf die untere bzw. obere Bandzuggrenze (Z1, Z2) eingestellt wird.

7. Zugregelverfahren nach einem der obigen Ansprüche,
**dadurch gekennzeichnet,**
**dass** der Schlingenheber (3) mittels eines Positionsreglers (7) auf einer definierten Position (p*) gehalten wird.

8. Zugregelverfahren nach einem der obigen Ansprüche,
**dadurch gekennzeichnet,**
**dass** das Metallband (1) in dem vorderen Walzgerüst (2a) und dem hinteren Walzgerüst (2b) warmgewalzt wird.

9. Computerprogramm, das Maschinencode (6) umfasst, der von einer Steuereinrichtung (4) für eine Walzstraße abarbeitbar ist,
- wobei ein Metallband (1) zunächst in einem vorderen Walzgerüst (2a) einer mehrgerüstigen Walzstraße und sodann in einem hinteren Walzgerüst (2b) der mehrgerüstigen Walzstraße gewalzt wird,
- wobei mittels eines zwischen dem vorderen Walzgerüst (2a) und dem hinteren Walzgerüst (2b) an das Metallband (1) angestellten Schlingenhebers (3) ein Bandzug (Z) erfasst wird, der zwischen dem vorderen Walzgerüst (2a) und dem hinteren Walzgerüst (2b) im Metallband (1) herrscht,
- wobei die Abarbeitung des Maschinencodes (6) durch die Steuereinrichtung (4) bewirkt,
-- dass die Steuereinrichtung (4) den erfassten Bandzug (Z) entgegennimmt,
-- dass die Steuereinrichtung (4) einen ersten Zugregler (8) implementiert, dem der Bandzug (Z) zugeführt wird und der einen Anstellungszusatzsollwert (δs*, δF*) ermittelt,
-- dass die Steuereinrichtung (4) weiterhin einen zweiten Zugregler (9) implementiert, dem der Bandzug (Z) zugeführt wird und der einen Geschwindigkeitszusatzsollwert (δv*) ermittelt,
-- dass die Steuereinrichtung (4) den zweiten Zugregler (9) derart implementiert, dass der zweite Zugregler (9) als Geschwindigkeitszusatzsollwert (δv*) einen Wert kleiner als 0 ermittelt, wenn der Bandzug (Z) unterhalb einer unteren Bandzuggrenze (Z1) liegt, als Geschwindigkeitszusatzsollwert (δv*) einen Wert größer als 0 ermittelt, wenn der Bandzug (Z) oberhalb einer oberen Bandzuggrenze (Z2) liegt, und den Geschwindigkeitszusatzsollwert (δv*) auf den Wert 0 zurückführt, wenn der Bandzug (Z) zwischen der unteren und der oberen Bandzuggrenze (Z1, Z2) liegt, und
-- dass der Anstellungszusatzsollwert (δs*, δF*) auf das hintere Walzgerüst (2b) wirkt und der Geschwindigkeitszusatzsollwert (δv*) mit positivem Vorzeichen auf das vordere Walzgerüst (2a) wirkt oder mit negativem Vorzeichen auf das hintere Walzgerüst (2b) wirkt, **dadurch gekennzeichnet,**
- **dass** die Abarbeitung des Maschinencodes (6) durch die Steuereinrichtung (4) bewirkt, dass der erste Zugregler (8) den Anstellungszusatzsollwert (δs*, δF*) unter Verwendung einer Ermittlungsvorschrift anhand der Abweichung des Bandzuges (Z) von einem Sollzug (Z*) ermittelt, der zwischen der unteren und der oberen Bandzuggrenze (Z1, Z2) liegt, und dass die Ermittlungsvorschrift als Anstellungszusatzsollwert (δs*, δF*) einen von 0 verschiedenen Wert auch dann zulässt, wenn der Bandzug (Z) zwischen der unteren und der oberen Bandzuggrenze (Z1, Z2) liegt.

10. Computerprogramm nach Anspruch 9,
**dadurch gekennzeichnet,**
**dass** die Abarbeitung des Maschinencodes (6) durch die Steuereinrichtung (4) bewirkt, dass der Anstellungszusatzsollwert (δF*) ein Walzkraftzusatzsollwert (δF*) ist.

11. Computerprogramm nach Anspruch 9,
**dadurch gekennzeichnet,**
**dass** die Abarbeitung des Maschinencodes (6) durch die Steuereinrichtung (4) bewirkt, dass der Anstellungszusatzsollwert (δs*) ein Walzspaltzusatzsollwert (δs*) ist.

12. Computerprogramm nach Anspruch 11,
**dadurch gekennzeichnet,**
**dass** die Abarbeitung des Maschinencodes (6) durch die Steuereinrichtung (4) bewirkt, dass dem ersten Zugregler (8) ein unterer und ein oberer Anstellungsgrenzwert (δs1*, δs2*) zugeführt werden, dass der erste Zugregler (8) den ausgegebenen Anstellungszusatzsollwert (δs*) nach unten auf den unteren und nach oben auf den oberen Anstellungsgrenzwert (δs1*, δs2*) begrenzt und dass die Steuereinrichtung (4) einen unteren und einen oberen Grenzwertermittler (10, 11) implementiert, von denen der untere und der obere Anstellungsgrenzwert (δs1*, δs2*) in Abhängigkeit einer Walzkraft (F), mit der das Metallband (1) in dem hinteren Walzgerüst (2b) gewalzt wird, und den Anstellungszusatzsollwert (δs*) dynamisch ermittelt und dem ersten Zugregler (8) vorgibt.

13. Computerprogramm nach Anspruch 12,
**dadurch gekennzeichnet,**
**dass** die Abarbeitung des Maschinencodes (6) durch die Steuereinrichtung (4) bewirkt, dass der untere Grenzwertermittler (10) den unteren Anstellungsgrenzwert (δs1*) anhebt, wenn die Walzkraft (F), mit der das Metallband (1) in dem hinteren Walzgerüst (2b) gewalzt wird, einen oberen Walzkraftgrenzwert (F2) überschreitet, und anderenfalls einen Abstand des unteren Anstellungsgrenzwertes (δs1*) vom Anstellungszusatzsollwert (δs*) auf einen vorbestimmten Wert (Δ1') einstellt und dass der obere Grenzwertermittler (11) den oberen Anstellungsgrenzwert (δs2*) absenkt, wenn die Walzkraft (F), mit der das Metallband (1) in dem hinteren Walzgerüst (2b) gewalzt wird, einen unteren Walzkraftgrenzwert (F1) unterschreitet, und anderenfalls einen Abstand des oberen Anstellungsgrenzwertes (δs2*) vom Anstellungszusatzsollwert (δs*) auf einen vorbestimmten Wert (Δ2') einstellt.

14. Computerprogramm nach einem der Ansprüche 9 bis 13,
**dadurch gekennzeichnet,**
**dass** die Abarbeitung des Maschinencodes (6) durch die Steuereinrichtung (4) bewirkt, dass der zweite Zugregler (9) in dem Fall, dass der der Bandzug (Z) die untere Bandzuggrenze (Z1) unterschreitet oder die obere Bandzuggrenze (Z2) überschreitet, den Geschwindigkeitszusatzsollwert (δv*) derart bestimmt, dass der Bandzug (Z) auf die untere bzw. obere Bandzuggrenze (Z1, Z2) eingestellt wird.

15. Computerprogramm nach einem der Ansprüche 8 bis 14,
**dadurch gekennzeichnet,**
**dass** die Abarbeitung des Maschinencodes (6) durch die Steuereinrichtung (4) bewirkt, dass die Steuereinrichtung (4) einen Positionsregler (7) implementiert, mittels dessen der Schlingenheber (3) auf einer definierten Position (p*) gehalten wird.

16. Computerprogramm nach einem der Ansprüche 8 bis 15,
**dadurch gekennzeichnet,**
**dass** die Abarbeitung des Maschinencodes (6) durch die Steuereinrichtung (4) bewirkt, dass das Metallband (1) in dem vorderen Walzgerüst (2a) und dem hinteren Walzgerüst (2b) warmgewalzt wird.

17. Steuereinrichtung für eine mehrgerüstige Walzstraße zum Walzen eines Metallbandes (1), wobei die Steuereinrichtung mit einem Computerprogramm (5) nach einem der Ansprüche 9 bis 16 programmiert ist.

18. Mehrgerüstige Walzstraße zum Walzen eines Metallbandes (1),
- wobei die Walzstraße ein vorderes und ein hinteres Walzgerüst (2a, 2b) aufweist, in denen das Metallband (1) gewalzt wird,
- wobei die Walzstraße einen zwischen dem vorderen Walzgerüst (2a) und dem hinteren Walzgerüst (2b) angeordneten Schlingenheber (3) aufweist, der an das Metallband (1) angestellt wird und der einen Bandzug (Z) erfasst, der zwischen dem vorderen Walzgerüst (2a) und dem hinteren Walzgerüst (2b) im Metallband (1) herrscht,
- wobei die Walzstraße eine Steuereinrichtung (4) nach Anspruch 17 aufweist, der der Bandzug (Z) zugeführt wird und die auf das hintere Walzgerüst (2b) wirkt.

## Claims

1. Tension control method for a metal strip (1), which is firstly rolled in a front roll stand (2a) of a multi-stand rolling train and then in a rear roll stand (2b) of the multi-stand rolling train,
- wherein a strip tension (Z), which prevails in the metal strip (1) between the front roll stand (2a) and the rear roll stand (2b), is detected by means of a looper (3) applied to the metal strip (1) between the front roll stand (2a) and the rear roll stand (2b),
- wherein the strip tension (Z) is supplied to a first tension controller (8), which determines an adjustment additional setpoint value (δs*, δF*),
- wherein the strip tension (Z) is furthermore supplied to a second tension controller (9), which determines a velocity additional setpoint value (δv*),
- wherein the second tension controller (9) determines a value greater than 0 as the velocity additional setpoint value (δv*) if the strip tension (Z) is above an upper strip tension limit (Z2), determines a value less than 0 as the velocity additional setpoint value (δv*) if the strip tension (Z) is below a lower strip tension limit (Z1), and returns the velocity additional setpoint value (δv*) to the value 0 if the strip tension (Z) is between the lower and the upper strip tension limits (Z1, Z2),
- wherein the adjustment additional setpoint value (δs*, δF*) acts on the rear roll stand (2b), and the velocity additional setpoint value (δv*) acts with positive sign on the front roll stand (2a) or acts with negative sign on the rear roll stand (2b),
**characterized in that**
- in addition a setpoint tension (Z*) is also supplied to the first tension controller (8), which lies between the lower and the upper strip tension limits (Z1, Z2),
- the first tension controller (8) determines the adjustment additional setpoint value (δs*, δF*) using a determination rule on the basis of the deviation of the strip tension (Z) from the setpoint tension (Z*), and
- the determination rule also permits a value not equal to 0 as the adjustment additional setpoint value (δs*, δF*) if the strip tension (Z) is between the lower and the upper strip tension limits (Z1, Z2).

2. Tension control method according to Claim 1,
**characterized in that** the adjustment additional setpoint value (δF*) is a rolling force additional setpoint value (δF*).

3. Tension control method according to Claim 1,
**characterized in that** the adjustment additional setpoint value (δs*) is a roll gap additional setpoint value (δs*).

4. Tension control method according to Claim 3,
**characterized in that** a lower and an upper adjustment limit value (δs1*, δs2*) are supplied to the first tension controller (8), the first tension controller (8) limits the output adjustment additional setpoint value (δs*) at the bottom to the lower and at the top to the upper adjustment limit value (δs1*, δs2*), and the lower and the upper adjustment limit values (δs1*, δs2*) are dynamically determined by a lower and an upper limit value determining unit (10, 11) as a function of a rolling force (F), with which the metal strip (1) is rolled in the rear roll stand (2b), and the adjustment additional setpoint value (δs*), and specified to the first tension controller (8).

5. Tension control method according to Claim 4,
**characterized in that** the lower limit value determining unit (10) raises the lower adjustment limit value (δs1*) if the rolling force (F), with which the metal strip (1) is rolled in the rear roll stand (2b), exceeds an upper rolling force limit value (F2), and otherwise sets a distance of the lower adjustment limit value (δs1*) from the adjustment additional setpoint value (δs*) to a predetermined value (Δ1'), and the upper limit value determining unit (11) lowers the upper adjustment limit value (δs2*) if the rolling force (F), with which the metal strip (1) is rolled in the rear roll stand (2b), falls below a lower rolling force limit value (F1), and otherwise sets a distance of the upper adjustment limit value (δs2*) from the adjustment additional setpoint value (δs*) to a predetermined value (Δ2').

6. Tension control method according to any one of the preceding claims,
**characterized in that** the second tension controller (9), in the case in which the strip tension (Z) falls below the lower strip tension limit (Z1) or exceeds the upper strip tension limit (Z2), defines the velocity additional setpoint value (δv*) such that the strip tension (Z) is set to the lower or upper strip tension limit (Z1, Z2), respectively.

7. Tension control method according to any one of the preceding claims,
**characterized in that** the looper (3) is held at a defined position (p*) by means of a position controller (7).

8. Tension control method according to any one of the preceding claims,
**characterized in that** the metal strip (1) is hot rolled in the front roll stand (2a) and the rear roll stand (2b).

9. Computer program, which comprises machine code (6), which is processable by a control unit (4) for a rolling train,
- wherein a metal strip (1) is firstly rolled in a front roll stand (2a) of a multi-stand rolling train and then in a rear roll stand (2b) of the multi-stand rolling train,
- wherein a strip tension (Z), which prevails in the metal strip (1) between the front roll stand (2a) and the rear roll stand (2b), is detected by means of a looper (3) applied to the metal strip (1) between the front roll stand (2a) and the rear roll stand (2b),
- wherein the processing of the machine code (6) by the control unit (4) causes,
-- the control unit (4) to accept the detected strip tension (Z),
-- the control unit (4) to implement a first tension controller (8), to which the strip tension (Z) is supplied and which determines an adjustment additional setpoint value (δs*, δF*),
-- the control unit (4) furthermore to implement a second tension controller (9), to which the strip tension (Z) is supplied and which determines a velocity additional setpoint value (δv*),
-- the control unit (4) to implement the second tension controller (9) such that the second tension controller (9) determines a value less than 0 as the velocity additional setpoint value (δv*) if the strip tension (Z) lies below a lower strip tension limit (Z1), determines a value greater than 0 as the velocity additional setpoint value (δv*) if the strip tension (Z) lies above an upper strip tension limit (Z2), and returns the velocity additional setpoint value (δv*) to the value 0 if the strip tension (Z) lies between the lower and the upper strip tension limits (Z1, Z2), and
-- the adjustment additional setpoint value (δs*, δF*) to act on the rear roll stand (2b), and the velocity additional setpoint value (δv*) to act with positive sign on the front roll stand (2a) or to act with negative sign on the rear roll stand (2b),
- **characterized in that** the processing of the machine code (6) by the control unit (4) causes the first tension controller (8) to determine the adjustment additional setpoint value (δs*, δF*) using a determination rule on the basis of the deviation of the strip tension (Z) from a setpoint tension (Z'), which lies between the lower and the upper strip tension limits (Z1, Z2), and the determination rule also to permit a value not equal to 0 as the adjustment additional setpoint value (δs*, δF*) if the strip tension (Z) is between the lower and the upper strip tension limits (Z1, Z2).

10. Computer program according to Claim 9,
**characterized in that** the processing of the machine code (6) by the control unit (4) causes the adjustment additional setpoint value (δF*) to be a rolling force additional setpoint value (δF*) .

11. Computer program according to Claim 9,
**characterized in that** the processing of the machine code (6) by the control unit (4) causes the adjustment additional setpoint value (δs*) to be a roll gap additional setpoint value (δs*).

12. Computer program according to Claim 11,
**characterized in that** the processing of the machine code (6) by the control unit (4) causes a lower and an upper adjustment limit value (δs1*, δs2*) to be supplied to the first tension controller (8), the first tension controller (8) to limit the output adjustment additional setpoint value (δs*) at the bottom to the lower and at the top to the upper adjustment limit value (δs1*, δs2*), and the control unit (4) to implement a lower and an upper limit value determining unit (10, 11) by which the lower and the upper adjustment limit value (δs1*, δs2*) dynamically determined as a function of a rolling force (F), with which the metal strip (1) is rolled in the rear roll stand (2b), and the adjustment additional setpoint value (δs*), and specified to the first tension controller (8).

13. Computer program according to Claim 12,
**characterized in that** the processing of the machine code (6) by the control unit (4) causes the lower limit value determining unit (10) to raise the lower adjustment limit value (δs1*) if the rolling force (F), with which the metal strip (1) is rolled in the rear roll stand (2b), exceeds an upper rolling force limit value (F2), and otherwise to set a distance of the lower adjustment limit value (δs1*) from the adjustment additional setpoint value (δs*) to a predetermined value (Δ1'), and the upper limit determining unit (11) to lower the upper adjustment limit value (δs2*) if the rolling force (F), with which the metal strip (1) is rolled in the rear roll stand (2b), falls below a lower rolling force limit value (F1), and otherwise to set a distance of the upper adjustment limit value (δs2*) from the adjustment additional setpoint value (δs*) to a predetermined value (Δ2').

14. Computer program according to any one of Claims 9 to 13,
**characterized in that** the processing of the machine code (6) by the control unit (4) causes the second tension controller (9), in the case in which the strip tension (Z) falls below the lower strip tension limit (Z1) or exceeds the upper strip tension limit (Z2), to define the velocity additional setpoint value (δv*) such that the strip tension (Z) is set to the lower or upper strip tension limit (Z1, Z2), respectively.

15. Computer program according to any one of Claims 8 to 14,
**characterized in that** the processing of the machine code (6) by the control unit (4) causes the control unit (4) to implement a position controller (7), by means of which the looper (3) is held at a defined position (p*).

16. Computer program according to any one of Claims 8 to 15,
**characterized in that** the processing of the machine code (6) by the control unit (4) causes the metal strip (1) to be hot rolled in the front roll stand (2a) and the rear roll stand (2b) .

17. Control unit for a multi-stand rolling train for rolling a metal strip (1), wherein the control unit is programmed with a computer program (5) according to any one of Claims 9 to 16.

18. Multi-stand rolling train for rolling a metal strip (1),
- wherein the rolling train has a front and a rear roll stand (2a, 2b), in which the metal strip (1) is rolled,
- wherein the rolling train has a looper (3) arranged between the front roll stand (2a) and the rear roll stand (2b), which looper is applied to the metal strip (1) and detects a strip tension (Z), which prevails in the metal strip (1) between the front roll stand (2a) and the rear roll stand (2b),
- wherein the rolling train has a control unit (4) according to Claim 17, to which the strip tension (Z) is supplied and which acts on the rear roll stand (2b).

## Revendications

1. Procédé de régulation de tension pour une bande métallique (1), qui est tout d'abord laminée dans une cage de laminoir avant (2a) d'un train de laminage à plusieurs cages et ensuite dans une cage de laminoir arrière (2b) du train de laminage à plusieurs cages,
- dans lequel une tension de bande (Z) est détectée au moyen d'un releveur de boucles (3) mis en place entre la cage de laminoir avant (2a) et la cage de laminoir arrière (2b) au niveau de la bande métallique (1), laquelle tension de bande prévaut dans la bande métallique (1) entre la cage de laminoir avant (2a) et la cage de laminoir arrière (2b),
- dans lequel la tension de bande (Z) est délivrée à un premier régulateur de tension (8) qui détermine une valeur théorique de tension supplémentaire de mise en place (δs*, δF*) ,
- dans lequel la tension de bande (Z) est délivrée en outre à un second régulateur de tension (9) qui détermine une valeur théorique supplémentaire de vitesse (δv*),
- dans lequel le second régulateur de tension (9) détermine une valeur supérieure à 0 en tant que valeur théorique supplémentaire de vitesse (δv*) lorsque la tension de bande (Z) se situe au-dessus d'une limite de tension de bande supérieure (Z2), détermine une valeur inférieure à 0 en tant que valeur théorique supplémentaire de vitesse (δv*) lorsque la tension de bande (Z) est en dessous d'une limite de tension de bande inférieure (Z1), et ramène la valeur théorique supplémentaire de vitesse (δv*) à la valeur 0 lorsque la tension de bande (Z) se situe entre les limites de tension de bande inférieure et supérieure (Z1, Z2),
- dans lequel la valeur théorique supplémentaire de mise en place (δs*, δF*) agit sur le train de laminage arrière (2b), et la valeur théorique supplémentaire de vitesse (δv*) avec un signe algébrique positif agit sur le train de laminage avant (2a) ou avec un signe algébrique négatif agit sur la cage de laminoir arrière (2b),
**caractérisé en ce que**
- une tension théorique (Z*) est en outre également délivrée au premier régulateur de tension (8), laquelle tension théorique se situe entre la limite de tension de bande inférieure et la limite de tension de bande supérieure (Z1, Z2),
- le premier régulateur de tension (8) détermine la valeur théorique supplémentaire de mise en place (δs*, δF*) en utilisant une consigne de détermination à l'aide de l'écart entre la tension de bande (Z) et la tension théorique (Z*) et
- la consigne de détermination autorise également une valeur différente de 0 en tant que valeur théorique supplémentaire de mise en place (δs*, δF*) lorsque la tension de bande (Z) se situe entre la limite de tension de bande inférieure et la limite de tension de bande supérieure (Z1, Z2).

2. Procédé de régulation de tension selon la revendication 1,
**caractérisé en ce que**
la valeur théorique supplémentaire de mise en place (δF*) est une valeur théorique supplémentaire de force de laminage (δF*).

3. Procédé de régulation de tension selon la revendication 1,
**caractérisé en ce que**
la valeur théorique supplémentaire de mise en place (δs*) est une valeur théorique supplémentaire de fente de laminage (δs*) .

4. Procédé de régulation de tension selon la revendication 3,
**caractérisé en ce que**
une valeur limite de mise en place inférieure et une valeur limite de mise en place supérieure (δs1*, δs2*) sont délivrées au premier régulateur de tension (8), **en ce que** le premier régulateur de tension (8) limite la valeur théorique supplémentaire de mise en place (δs*) émise à la baisse à la valeur limite de mise en place inférieure et à la hausse à la valeur limite de mise en place supérieure (δs1*, δs2*) et **en ce que** les valeurs limites de mise en place inférieure et supérieure (δs1*, δs1*) sont prédéfinies de manière dynamique par un dispositif de détermination de valeur limite inférieure et un dispositif de détermination de valeur limite supérieure (10, 11) en fonction d'une force de laminage (F), avec laquelle la bande métallique (1) est laminée dans la cage de laminoir arrière (2b), et du premier régulateur de tension (8) .

5. Procédé de régulation de tension selon la revendication 4,
**caractérisé en ce que**
le dispositif de détermination de valeur de limite inférieure (10) majore la valeur limite de mise en place inférieure (δs1*) lorsque la force de laminage (F) avec laquelle la bande métallique (1) est laminée dans la cage de laminoir arrière (2b) est supérieure à une valeur limite de force de laminage supérieure (F2), et autrement ajuste un écart entre la valeur limite de mise en place inférieure (δs1*) et la valeur théorique supplémentaire de mise en place (δs*) à une valeur prédéterminée (Δ1') et **en ce que** le dispositif de détermination de valeur limite supérieure (11) abaisse la valeur limite de mise en place supérieure (δs2*) lorsque la force de laminage (F) avec laquelle la bande métallique (1) est laminée dans la cage de laminoir arrière (2b) est inférieure à une valeur limite de force de laminage inférieure (F1), et autrement ajuste un écart entre la valeur limite de mise en place supérieure (δs2*) et la valeur théorique supplémentaire de mise en place (δs*) à une valeur prédéterminée (Δ2').

6. Procédé de régulation de tension selon l'une des revendications ci-dessus,
**caractérisé en ce que**
le second régulateur de tension (9), dans le cas où la tension de bande (Z) est inférieure à la limite de tension de bande inférieure (Z1) ou est supérieure à la limite de tension de bande supérieure (Z2), détermine la valeur théorique supplémentaire de vitesse (δv*) de telle sorte que la tension de bande (Z) est ajustée à la limite de tension de bande inférieure resp. supérieure (Z1, Z2).

7. Procédé de régulation de tension selon l'une des revendications ci-dessus,
**caractérisé en ce que**
le releveur de boucles (3) est maintenu sur une position définie (p*) au moyen d'un régulateur de position (7).

8. Procédé de régulation de tension selon l'une des revendications ci-dessus,
**caractérisé en ce que**
la bande métallique (1) est laminée à chaud dans la cage de laminoir avant (2a) et la cage de laminoir arrière (2b).

9. Programme informatique qui comprend un code de machine (6) qui peut être traité par un dispositif de commande (4) pour un train de laminage,
- dans lequel une bande métallique (1) est tout d'abord laminée dans une cage de laminoir avant (2a) d'un train de laminage à plusieurs cages et ensuite laminée dans une cage de laminoir arrière (2b) du train de laminage à plusieurs cages,
- dans lequel une tension de bande (Z) est détectée au moyen d'un releveur de boucles (3) mis en place entre la cage de laminoir avant (2a) et la cage de laminoir arrière (2b) au niveau de la bande métallique (1), laquelle tension de bande prévaut dans la bande métallique (1) entre la cage de laminoir avant (2a) et la cage de laminoir arrière (2b),
- dans lequel le traitement du code de machine (6) s'effectue par le biais du dispositif de commande (4),
- le dispositif de commande (4) prend la tension de bande (Z) détectée,
- le dispositif de commande (4) met en oeuvre un premier régulateur de tension (8) auquel est délivrée la tension de bande (Z) et qui détermine une valeur théorique supplémentaire de mise en place (δs*, δF*),
- le dispositif de commande (4) met en outre en oeuvre un second régulateur de tension (9) auquel la tension de bande (Z) est délivrée et qui détermine une valeur théorique supplémentaire de vitesse (δv*),
- le dispositif de commande (4) met en oeuvre le second régulateur de tension (9) de telle sorte que le second régulateur de tension (9) détermine une valeur inférieure à 0 en tant que valeur théorique supplémentaire de vitesse (δv*) lorsque la tension de bande (Z) se situe en dessous d'une limite de tension de bande inférieure (Z1), détermine une valeur supérieure à 0 en tant que valeur théorique supplémentaire de vitesse (δv*) lorsque la tension de bande (Z) se situe au-dessus d'une limite de tension de bande supérieure (Z2), et ramène la valeur théorique supplémentaire de vitesse (δv*) à la valeur 0 lorsque la tension de bande (Z) se situe entre les limites de tension de bande inférieure et supérieure (Z1, Z2), et
- la valeur théorique supplémentaire de mise en place (δs*, δF*) agit sur la cage de laminoir arrière (2b) et la valeur théorique supplémentaire de vitesse (δv*) avec un signe algébrique positif agit sur la cage de laminoir avant (2a) ou avec un signe algébrique négatif agit sur la cage de laminoir arrière (2b), **caractérisé en ce que**
- le traitement du code de machine (6) s'effectue par le biais du dispositif de commande (4), **en ce que** le premier régulateur de tension (8) détermine la valeur théorique supplémentaire de mise en place (δs*, δF*) en utilisant une consigne de détermination à l'aide de l'écart entre la tension de bande (Z) et une tension théorique (Z*) qui se situe entre les limites de tension de bande inférieure et supérieure (Z1, Z2), et **en ce que** la consigne de détermination permet également une valeur différente de 0 en tant que valeur théorique supplémentaire de mise en place (δs*, δF*) lorsque la tension de bande (Z) se situe entre les limites de tension de bande inférieure et supérieure (Z1, Z2).

10. Programme informatique selon la revendication 9,
**caractérisé en ce que**
le traitement du code de machine (6) s'effectue par le biais du dispositif de commande (4), **en ce que** la valeur théorique supplémentaire de mise en place (δF*) est une valeur théorique supplémentaire de force de laminage (δF*).

11. Programme informatique selon la revendication 9,
**caractérisé en ce que**
le traitement du code de machine (6) s'effectue par le biais du dispositif de commande (4), **en ce que** la valeur théorique supplémentaire de mise en place (δs*) est une valeur théorique supplémentaire de fente de laminage (δs*).

12. Programme informatique selon la revendication 11,
**caractérisé en ce que**
le traitement du code de machine (6) s'effectue par le biais du dispositif de commande (4), **en ce que** des valeurs limites de mise en place inférieure et supérieure (δs1*, δs2*) sont délivrées au premier régulateur de tension (8), **en ce que** le premier régulateur de tension (8) limite la valeur théorique supplémentaire de mise en place (δs*) émise à la baisse à la valeur de limitation de mise en place inférieure et à la hausse à la valeur limite de mise en place supérieure (δs1*, δs2*) et **en ce que** le dispositif de commande (4) met en oeuvre un dispositif de détermination de valeur limite inférieure et un dispositif de détermination de valeur limite supérieure (10, 11), parmi lesquelles les valeurs limites de mise en place inférieure et supérieure (δs1*, δs2*) en fonction d'une force de laminage (F) avec laquelle la bande métallique (1) est laminée dans la cage de laminoir arrière (2b) et détermine de manière dynamique la valeur théorique supplémentaire de mise en place (δs*) et prédéfinit le premier régulateur de tension (8).

13. Programme informatique selon la revendication 12,
**caractérisé en ce que**
le traitement du code de machine (6) s'effectue par le biais du dispositif de commande (4), **en ce que** le dispositif de détermination de valeur limite inférieure (10) majore la valeur limite de mise en place inférieure (δs1*) lorsque la force de laminage (F) avec laquelle la bande métallique (1) est laminée dans la cage de laminoir arrière (2b) est supérieure à une valeur limite de force de laminage supérieure (F2), et autrement ajuste un écart entre la valeur limite de mise en place (δs1*) et la valeur théorique supplémentaire de mise en place (δs*) à une valeur prédéterminée (Δ1') et **en ce que** le dispositif de détermination de valeur limite supérieure (11) abaisse la valeur limite de mise en place supérieure (δs2*) lorsque la force de laminage (F) avec laquelle la bande métallique (1) est laminée dans la cage de laminoir arrière (2b) est inférieure à une valeur limite de force de laminage inférieure (F1), et autrement ajuste un écart entre la valeur limite de mise en place supérieure (δs2*) et la valeur théorique supplémentaire de mise en place (δs*) à une valeur prédéterminée (Δ2').

14. Programme informatique selon l'une des revendications 9 à 13,
**caractérisé en ce que**
le traitement du code de machine (6) s'effectue par le biais du dispositif de commande (4), **en ce que** le second régulateur de tension (9) détermine, dans le cas où la tension de bande (Z) est inférieure à la limite de tension de bande inférieure (Z1) ou est supérieure à la limite de tension de bande supérieure (Z2), la valeur théorique supplémentaire de vitesse (δv*) de telle sorte que la tension de bande (Z) est ajustée à la limite de tension de bande inférieure resp. supérieure (Z1, Z2) .

15. Programme informatique selon l'une des revendications 8 à 14,
**caractérisé en ce que**
le traitement du code de machine (6) s'effectue par le biais du dispositif de commande (4), **en ce que** le dispositif de commande (4) met en oeuvre un régulateur de position (7) au moyen duquel le releveur de boucles (3) est maintenu sur une position définie (p*).

16. Programme informatique selon l'une des revendications 8 à 15,
**caractérisé en ce que**
le traitement du code de machine (6) s'effectue par le biais du dispositif de commande (4), **en ce que** la bande métallique (1) est laminée à chaud dans la cage de laminoir avant (2a) et la cage de laminoir arrière (2b).

17. Dispositif de commande pour un train de laminage à plusieurs cages destiné au laminage d'une bande métallique (1), dans lequel le dispositif de commande est programmé avec un programme informatique (5) selon l'une des revendications 9 à 16.

18. Train de laminage à plusieurs cages destiné au laminage d'une bande métallique (1),
- dans lequel le train de laminage présente une cage de laminoir avant et une cage de laminoir arrière (2a, 2b), dans lesquelles la bande métallique (1) est laminée,
- dans lequel le train de laminage présente un releveur de boucles (3) disposé entre la cage de laminoir avant (2a) et la cage de laminoir arrière (2b), lequel releveur de boucles est mis en place au niveau de la bande métallique (1) et détecte une traction de bande (Z) qui prévaut dans la bande métallique (1) entre la cage de laminoir avant (2a) et la cage de laminoir arrière (2b),
- dans lequel le train de laminage présente un dispositif de commande (4) selon la revendication 17 auquel est délivrée la tension de bande (Z) et qui agit sur la cage de laminoir arrière (2b).
